# FASCICULE DE BREVET EUROPEEN

(11) **EP 3 953 271 B1**
(45) Date de publication et mention de la délivrance du brevet: **24.07.2024**
(21) Numéro de dépôt: 20714631.7
(22) Date de dépôt: 02.04.2020
(51) Int. Cl.: B65D 83/62, B65D 83/32, B65D 83/70, B65D 83/42, B65D 83/20

(54) **DISPOSITIF PORTE VALVE POUR RECHARGE À POCHE, RECHARGE À POCHE ET BOITIER DISTRIBUTEUR RECHARGEABLE LE COMPRENANT**
VENTILHALTEVORRICHTUNG FÜR TASCHENNACHFÜLLUNG, TASCHENNACHFÜLLUNG UND NACHFÜLLBARES SPENDERGEHÄUSE DAMIT
VALVE HOLDING DEVICE FOR POCKET REFILL, POCKET REFILL AND REFILLABLE DISPENSER CASING COMPRISING SAME

(30) Priorité: 11.04.2019 FR 1903877
(43) Date de publication de la demande: 16.02.2022
(73) Titulaire: Inospray, 16440 Nersac (FR)
(72) Inventeur: BEURCQ, Jean-Luc, 16160 Gond Pontouvre (FR); DE MAILLARD, Thibault, 16000 Angouleme (FR)
(74) Mandataire: Plasseraud IP
(86) Numéro de dépôt international: PCT/EP2020/059372
(87) Numéro de publication internationale: WO 2020/207890

(56) Documents cités:
- EP-A1- 0 820 416
- EP-A1- 0 975 533
- EP-B1- 0 820 416
- EP-B1- 0 975 533
- FR-A1- 2 723 356
- FR-A1- 2 811 643
- US-A1- 2017 183 137
- US-A1- 2018 178 940
- US-B2- 6 959 840

## Description

### Domaine technique

La présente invention concerne les boîtiers distributeurs rechargeables sous pression comportant un réservoir à poche contenant un produit à distribuer au travers une valve de diffusion.

### Technique antérieure

Le document FR3008397 A1 au nom de la demanderesse décrit un réservoir à poche pour lequel une valve, solidaire d'une coupelle porte valve est montée sur un dôme muni d'une cuvette de réception de la coupelle et pour lequel la cuvette sert d'orifice de remplissage de la poche avant montage de la coupelle porte valve qui se sertit sur un rebord périphérique de la cuvette.

Un tel réservoir à poche est aisé à remplir ce qui permet de réaliser des recharges plus rapidement et à moindre coût et acceptant des produits fragiles interdisant un remplissage de la poche au travers de la valve à contresens.

Par ailleurs le document FR 2 723 356 A1 traite d'un dispositif comportant un récipient externe rigide muni d'une pompe manuelle montée sur un col du récipient externe et de manière étanche sur un col d'un récipient interne déformable dans le récipient rigide, ce dispositif comportant des orifices d'entrée d'air ménagés en sorte de réaliser une entrée d'air extérieur dans un volume entre le récipient externe rigide et le récipient interne déformable. Ce document prévoit donc une mise à l'air libre d'un espace entre le récipient externe et le récipient interne alors que le récipient interne est étanche.

### Exposé de l'invention

La présente invention vise d'une part à perfectionner un tel réservoir à poche dans le but de pouvoir distribuer des produits volatiles tels que par exemple du peroxyde d'hydrogène utilisé comme désinfectant et qui, du fait de son fort dégazage, ne peut être stocké aisément directement dans des poches souples. L'invention vise d'autre part à améliorer la soudure d'une poche sur un dispositif de fermeture tel qu'un dôme porte valve et à proposer un réservoir à poche pouvant recevoir des équipements supplémentaires pour accroître les possibilités d'utilisation du boîtier distributeur.

Pour ce faire et selon un premier aspect, la présente invention propose en premier lieu un réservoir à poche, pour boîtier distributeur sous pression, comportant une poche et un dôme muni, en partie inférieure, d'une embase tubulaire pourvue d'un profil externe de réception et de soudure d'un col de la poche et, en partie supérieure, d'un logement de réception d'une valve de distribution d'un produit contenu dans la poche, pour lequel l'embase tubulaire et le col de la poche soudé sur ledit profil externe sont chacun munis d'un trou de dégazage au niveau dudit profil externe.

Ainsi la poche peut être remplie avec un produit susceptible de dégazer lors du stockage de la poche comme par exemple du peroxyde d'hydrogène utilisé en vaporisation pour désinfecter des locaux.

Préférablement le trou de dégazage de la poche est recouvert d'une membrane semi-perméable collée ou soudée sur la poche et adaptée à laisser passer un gaz depuis l'intérieur de la poche vers l'extérieur de la poche tout en retenant un liquide contenu dans la poche.

Ceci permet d'éviter une fuite d'un liquide contenu dans la poche par le trou de dégazage.

Selon un deuxième aspect de l'invention, le dôme comporte une partie tubulaire de soudure d'une poche dont le profil externe est un profil de section elliptique aux extrémités affinées formant des ailettes.

Le profil externe peut avantageusement comporter une première gorge annulaire de réception de trop plein de matière de la poche après soudure, la première gorge annulaire étant entourée de bourrelets annulaires.

L'étanchéité de la soudure de la poche sur le dôme est ainsi améliorée.

Selon un mode de réalisation particulier, l'invention prévoit un dôme dont l'embase tubulaire débouche au niveau de la partie supérieure dans une cuvette réalisée dans le dôme, la cuvette formant ledit logement de réception d'une valve se terminant en partie supérieure par une collerette annulaire surplombant une seconde gorge annulaire de sertissage d'une coupelle porte valve.

La cuvette permet un remplissage aisé de la poche avant sertissage de la valve sur le dôme.

Selon un troisième aspect, l'invention concerne un dispositif réservoir à poche et adaptateur de montage d'un équipement externe, comportant un réservoir à poche muni d'un dôme pour lequel le dôme comporte des ailettes, de fixation de l'adaptateur lui-même pourvu de rampes de fixation internes complémentaires auxdites ailettes.

Cet adaptateur permet au dispositif de devenir une recharge pour tout système applicatif du type pistolet pour dépose comme par exemple un pistolet applicateur de mousse polyuréthane, projection, dosage ; mais aussi dans des machines soit pour l'entretien : graissage, lubrification, désinfection, ... ou de dépose sur des produits manufacturés : colle, encre, ....

Les ailettes et les rampes forment avantageusement un dispositif de fixation Selon un mode de réalisation alternatif, le dôme comporte un filetage externe de fixation de l'adaptateur lui-même pourvu d'un filetage interne complémentaire avec ou sans butée.

L'adaptateur peut comporter avantageusement une partie arrière de préhension et de fixation sur le dôme et une partie avant de fixation d'un accessoire munie d'un filetage externe standardisé.

L'invention propose en outre un boîtier distributeur rechargeable comportant un réservoir à poche selon l'invention.

### Brève description des dessins

D'autres caractéristiques, détails et avantages de l'invention apparaîtront à la lecture de la description détaillée qui décrit des exemples de réalisation de l'invention en référence aux dessins annexés qui représentent:
[Fig. 1] représente un boîtier rechargeable et un réservoir à poche de l'invention en vue éclatée de côté ;
[Fig. 2] représente une vue de détail du haut d'une poche et d'un dôme selon l'invention en perspective trois/quart face;
[Fig. 3] représente le dôme de la figure 2 en coupe de côté ;
[Fig. 4] représente le dôme de la figure 2 en coupe de derrière ;
[Fig. 5] représente un dôme et un adaptateur selon un mode de réalisation de l'invention en perspective ;
[Fig. 6] représente l'adaptateur de la figure 5 en perspective de dessus.

### Description des modes de réalisation

Les dessins et la description ci-après concerne des exemples de réalisation pouvant servir à mieux faire comprendre la présente invention, mais aussi à contribuer à sa définition, le cas échéant.

La figure 1 représente un boîtier distributeur sous pression et un réservoir à poche réalisant une recharge du boîtier distributeur et qui comporte divers aspects de l'invention.

Le réservoir à poche comporte une poche 50 et un dôme 20. La poche est représentée avant montage sur le dôme. La poche de forme générale rectangulaire comporte deux faces dont le bord inférieur 54 et les bords latéraux 51 sont soudés alors que le bord supérieur étant destiné à être soudé sur le dôme permet à ce stade l'ouverture de la poche.

Le dôme 20 est muni, en partie inférieure, d'une embase tubulaire 22 pourvue d'un profil externe 22a, 23, 24, 25 de réception et de soudure d'un col (53) de la poche.

La figure 2 représente la forme du haut de la poche après soudure sur le dôme.

Selon un premier aspect du dispositif décrit, l'embase tubulaire et le col de la poche soudé sur ledit profil externe sont chacun munis d'un trou de dégazage 60, 61 au niveau dudit profil externe. Le trou de dégazage est de petit diamètre de l'ordre du millimètre ou de quelques millimètres.

Ce trou de dégazage est avantageusement réalisé après soudure de la poche sur le dôme par perçage avec un foret rotatif ou avec une pointe chauffante, les figures représentant le dôme et la poche désassemblés déjà munis de trous 60, 61 n'étant fournies qu'à titre illustratif, les trous étant préférablement réalisés après soudure pour en faciliter la réalisation.

Selon la figure 2, la zone du trou de la poche est recouverte, après soudure sur le dôme et perçage, d'une pièce d'une membrane semi-perméable 62 collée ou soudée sur la poche. Cette membrane est adaptée à laisser passer un gaz depuis l'intérieur de la poche vers l'extérieur de la poche tout en retenant un liquide contenu dans la poche.

Pour recevoir la poche, le dôme est pourvu dans sa partie inférieure d'une embase tubulaire 22.

Cette embase tubulaire 22 comporte un profil externe de section elliptique aux extrémités affinées formant des ailettes 22a qui servent de surfaces de soudure additionnelles de petite section pour la poche afin de limiter des risques de perte d'étanchéité au niveau de la soudure.

Par ailleurs, selon un aspect complémentaire ou indépendant représenté notamment aux figures 2 et 4 le profil externe comporte une première gorge annulaire 24 de réception de trop plein de matière de la poche après soudure entourée de bourrelets annulaires 23, 25.

Cette configuration améliore encore la soudure de la poche sur le dôme, la renforce et évite les fuites au niveau de la soudure.

En partie supérieure, le dôme est pourvu d'un logement 30, représenté en particulier aux figures 3 et 4, pour recevoir une valve 90 de distribution d'un produit contenu dans la poche, la valve étant montée de manière traditionnelle dans une coupelle 91 porte valve comme représenté en figure 2.

Le logement forme une cuvette réalisée dans le dôme, la cuvette se terminant en partie supérieure par une collerette annulaire 26 de sertissage d'une collerette 92 de la coupelle porte valve dont la partie recourbée lors du sertissage vient se loger dans une seconde gorge annulaire 28.

Le dôme est une pièce plastique monobloc aisément réalisable par moulage, peu onéreuse et robuste. En outre, du fait de sa constitution monobloc, le dôme est totalement étanche. La collerette annulaire supérieure 26 et la seconde gorge annulaire 28 permettent un sertissage étanche et robuste de la coupelle 91 porte valve, le boîtier rechargeable en matériau plastique muni de son réservoir recharge pouvant ainsi résister à une forte pression interne au-delà de 8 bars selon la réalisation de la fixation du dôme sur le boîtier.

Selon un aspect complémentaire ou indépendant, le dôme comporte des moyens de fixation d'un adaptateur 40 pour fixer des accessoires tels qu'un pistolet pulvérisateur. Pour ce faire, comme représenté en figure 5, le dôme comporte des ailettes 29a, de fixation de l'adaptateur 40 lui-même pourvu de rampes 42a, 42b internes complémentaires desdites ailettes.

Selon ce mode de réalisation, les ailettes et les rampes forment un dispositif de fixation quart de tour.

En variante, le dôme comporte un filetage externe de fixation de l'adaptateur lui-même pourvu d'un filetage interne complémentaire avec ou sans butée.

L'adaptateur 40 représenté comporte une partie arrière de préhension 41 moletée ou striée dont la partie interne sert de fixation sur le dôme et une partie avant 43 de fixation d'un accessoire munie d'un filetage externe 44 qui peut être standardisé pour une gamme d'accessoires préalablement existants.

De retour à la figure 1, le réservoir à poche comporte un tube plongeur 80 s'opposant à l'écrasement de la poche lors de la pulvérisation du produit et dont une partie supérieure se fixe dans l'embase tubulaire. Le réservoir à poche équipé de sa valve et rempli constitue une recharge se monte dans un boîtier distributeur rechargeable 10. Le dôme comporte une collerette 27 qui se positionne sur le bord supérieur 12 du boîtier et qui est appliquée de manière étanche sur ce bord supérieur par une bague de serrage 70 qui se visse sur un pas de vis 11 du boîtier. La collerette 27 du dôme peut notamment comporter un joint élastomère d'étanchéité rapporté ou moulé en bi-injection sur sa surface inférieure en contact avec le bord supérieur 12 du boîtier.

Le réservoir à poche comportant une poche 50 et un dôme 20 est notamment muni, en partie inférieure, d'une embase tubulaire 22 pourvue d'un profil externe 22a, 23, 24, 25 de réception et de soudure d'un col 53 de la poche et, en partie supérieure, d'un logement 30 de réception d'une valve de distribution d'un produit contenu dans la poche, ledit logement étant formé par une cuvette réalisée dans le dôme et entouré d'une collerette annulaire 27 du dôme de fixation du réservoir à poche sur un dit boîtier et l'embase tubulaire 22 et le col 53 de la poche soudé sur ledit profil externe sont chacun munis d'un trou de dégazage 60, 61 au niveau dudit profil externe sous ladite collerette annulaire 27 du dôme.

Ceci permet notamment de réaliser un boîtier distributeur de produit sous pression comportant un boîtier distributeur rechargeable 10 recevant un réservoir à poche selon l'invention ou un dispositif réservoir à poche et adaptateur décrit précédemment pour lequel la collerette 27 se positionne sur le bord supérieur 12 du distributeur rechargeable 10 et est appliquée de manière étanche sur ce bord supérieur par une bague de serrage 70 qui se visse sur un pas de vis 11 du boîtier distributeur rechargeable 10, lesdits trous de dégazage débouchant dans ledit boîtier distributeur rechargeable.

## Revendications

1. - Réservoir à poche, pour boîtier distributeur sous pression rechargeable, ledit réservoir à poche comportant une poche (50) et un dôme (20), ledit dôme étant muni, en partie inférieure, d'une embase tubulaire (22) pourvue d'un profil externe (22a, 23, 24, 25) de réception et de soudure d'un col (53) de la poche et, en partie supérieure, d'un logement (30) de réception d'une valve de distribution d'un produit contenu dans la poche, **caractérisé en ce que** ledit profil externe de l'embase tubulaire (22) et le col (53) de la poche soudé sur ledit profil externe sont chacun munis d'un trou de dégazage (60, 61) au niveau dudit profil externe sous une collerette annulaire (27) du dôme, lesdits trous de dégazage étant en communication l'un avec l'autre et avec l'intérieur de la poche.

2. - Réservoir à poche selon la revendication 1, pour lequel le trou de dégazage (61) de la poche est recouvert d'une membrane semi-perméable (62), collée ou soudée sur la poche et adaptée à laisser passer un gaz depuis l'intérieur de la poche vers l'extérieur de la poche tout en retenant un liquide contenu dans la poche.

3. - Réservoir à poche selon la revendication 1 ou 2, pour lequel ledit profil externe (22a, 23, 24, 25) est un profil de section elliptique aux extrémités affinées formant des ailettes (22a).

4. - Réservoir à poche selon la revendication 1, 2 ou 3, pour lequel ledit profil externe comporte une première gorge annulaire (24) de réception de trop plein de matière de la poche après soudure entourée de bourrelets annulaires (23, 25).

5. - Réservoir à poche selon l'une quelconque des revendications précédentes, pour lequel l'embase tubulaire (22) débouche au niveau de sa partie supérieure dans la cuvette réalisée dans le dôme, la cuvette formant ledit logement (30) de réception d'une valve se terminant en partie supérieure par une collerette annulaire (26) surplombant une seconde gorge annulaire (28) de sertissage d'une coupelle (91) porte valve.

6. - Dispositif réservoir à poche et adaptateur de montage d'un équipement externe, comportant un réservoir à poche selon l'une quelconque des revendications précédentes, pour lequel le dôme comporte des ailettes (29a), de fixation de l'adaptateur (40) lui-même pourvu de rampes (42a, 42b) de fixation internes complémentaires auxdites ailettes.

7. - Dispositif réservoir à poche et adaptateur selon la revendication 6, pour lequel les ailettes et les rampes forment un dispositif de fixation quart de tour.

8. - Dispositif réservoir à poche et adaptateur de montage d'un équipement externe, comportant un réservoir à poche selon l'une quelconque des revendications 1 à 5, pour lequel le dôme comporte un filetage externe de fixation de l'adaptateur lui-même pourvu d'un filetage interne complémentaire avec ou sans butée.

9. - Dispositif réservoir à poche et adaptateur selon la revendication 6, 7 ou 8, pour lequel l'adaptateur (40) comporte une partie arrière de préhension (41) et de fixation sur le dôme et une partie avant (43) de fixation d'un accessoire munie d'un filetage externe (44) standardisé.

10. - Boîtier distributeur de produit sous pression comportant un boîtier distributeur rechargeable (10) recevant un réservoir à poche selon l'une quelconques des revendications 1 à 5 ou un dispositif réservoir à poche et adaptateur selon l'une quelconque des revendications 6 à 9 et pour lequel la collerette (27) se positionne sur le bord supérieur (12) du distributeur rechargeable (10) et est appliquée de manière étanche sur ce bord supérieur par une bague de serrage (70) qui se visse sur un pas de vis (11) du boîtier distributeur rechargeable (10), lesdits trous de dégazage débouchant dans ledit boîtier distributeur rechargeable.

## Patentansprüche

1. Beutelbehälter für ein nachfüllbares Druckspendergehäuse, wobei der Beutelbehälter einen Beutel (50) und eine Kuppel (20) umfasst, wobei die Kuppel im unteren Teil mit einem röhrenförmigen Ansatz (22) versehen ist, der mit einem Außenprofil (22a, 23, 24, 25) zur Aufnahme und zum Verschweißen eines Halses (53) des Beutels versehen ist, und im oberen Teil mit einer Aufnahme (30) zur Aufnahme eines Ventils zur Abgabe eines in dem Beutel enthaltenen Produkts versehen ist, **dadurch gekennzeichnet, dass** das Außenprofil des röhrenförmigen Ansatzes (22) und der an das Außenprofil angeschweißte Hals (53) des Beutels jeweils mit einem Entgasungsloch (60, 61) auf Höhe des Außenprofils unter einem ringförmigen Kragen (27) des Doms versehen sind, wobei die Entgasungslöcher miteinander und mit dem Inneren des Beutels in Verbindung stehen.

2. Beutelbehälter nach Anspruch 1, wobei das Entgasungsloch (61) des Beutels von einer semipermeablen Membran (62) bedeckt ist, die auf den Beutel geklebt oder geschweißt ist und dazu ausgebildet ist, ein Gas vom Inneren des Beutels zum Äußeren des Beutels durchzulassen, während sie eine im Beutel enthaltene Flüssigkeit zurückhält.

3. Beutelbehälter nach Anspruch 1 oder 2, wobei das Außenprofil (22a, 23, 24, 25) ein Profil mit elliptischem Querschnitt ist, dessen verjüngte Enden Rippen (22a) bilden.

4. Beutelbehälter nach Anspruch 1, 2 oder 3, wobei das Außenprofil eine erste ringförmige Nut (24) zur Aufnahme von Überlaufmaterial aus dem Beutel nach dem Schweißen aufweist, die von ringförmigen Wülsten (23, 25) umgeben ist.

5. Beutelbehälter nach einem der vorhergehenden Ansprüche, wobei der röhrenförmige Ansatz (22) an seinem oberen Teil in die im Dom realisierte Mulde mündet, wobei die Mulde die Aufnahme (30) zur Aufnahme eines Ventils bildet, die am oberen Teil in einem ringförmigen Kragen (26) endet, der eine zweite ringförmige Nut (28) zum Einpressen eines Ventilträgerbechers (91) überdeckt.

6. Behältervorrichtung mit Beutel und Adapter zur Montage einer externen Ausrüstung, die einen Beutelbehälter nach einem der vorhergehenden Ansprüche umfasst, wobei die Kuppel Flügel (29a) zur Befestigung des Adapters (40) umfasst, der seinerseits mit inneren Befestigungsrampen (42a, 42b) versehen ist, die zu den genannten Flügeln komplementär sind.

7. Beutelbehälter und Adapter nach Anspruch 6, wobei die Flügel und die Rampen eine Vierteldrehungs-Befestigungsvorrichtung bilden.

8. Behältervorrichtung mit Beutel und Adapter zur Montage einer externen Ausrüstung, mit einem Taschentank nach einem der Ansprüche 1 bis 5, wobei der Dom ein Außengewinde zur Befestigung des Adapters aufweist, der seinerseits mit einem komplementären Innengewinde mit oder ohne Anschlag versehen ist.

9. Behältervorrichtung mit Beutel und Adapter nach Anspruch 6, 7 oder 8, wobei der Adapter (40) einen hinteren Teil zum Greifen (41) und zur Befestigung auf dem Dom und einen vorderen Teil (43) zur Befestigung eines Zubehörs aufweist, der mit einem standardisierten Außengewinde (44) versehen ist.

10. Spendergehäuse für ein unter Druck stehendes Produkt mit einem nachfüllbaren Spendergehäuse (10), das einen Beutelbehälter nach einem der Ansprüche 1 bis 5 oder eine Behältervorrichtung mit Beutel und Adapter nach einem der Ansprüche 6 bis 9 aufnimmt und wobei der Kragen (27) auf dem oberen Rand (12) des nachfüllbaren Spenders (10) positioniert und durch einen Klemmring (70), der sich auf ein Gewinde (11) des nachfüllbaren Spendergehäuses (10) schrauben lässt, dicht auf diesen oberen Rand aufgesetzt wird, wobei die Entgasungslöcher in das wiederaufladbare Spendergehäuse münden.

## Claims

1. Pocket reservoir, for a refillable pressurised dispenser casing, said pocket reservoir including a pocket (50) and a dome (20), said dome being provided, in the lower part, with a tubular base (22) provided with an external profile (22a, 23, 24, 25) for receiving and welding a collar (53) of the pocket and, in the upper part, a housing (30) for receiving a valve for dispensing a product contained in the pocket, **characterised in that** said external profile of the tubular base (22) and the collar (53) of the pocket welded onto said external profile are each provided with a degassing hole (60, 61) at the level of said external profile under an annular flange (27) of the dome, said degassing holes being in communication with one another and with the inside of the pocket.

2. Pocket reservoir according to claim 1, wherein the degassing hole (61) of the pocket is covered with a semi-permeable membrane (62), bonded or welded onto the pocket and adapted to allow gas to pass through from the inside of the pocket to the outside of the pocket while retaining a liquid contained in the pocket.

3. Pocket reservoir according to claim 1 or 2, wherein said external profile (22a, 23, 24, 25) is a profile of elliptical section with narrowed ends forming fins (22a).

4. Pocket reservoir according to claim 1, 2 or 3, wherein said external profile includes a first annular groove (24) for receiving excess material of the pocket after welding surrounded by annular bulges (23, 25).

5. Pocket reservoir according to any one of the preceding claims, wherein the tubular base (22) opens out in its upper part into a bowl made in the dome, the bowl forming said housing (30) for receiving a valve ending in the upper part by an annular flange (26) overhanging a second annular groove (28) for crimping a valve holding cup (91).

6. Pocket reservoir and adaptor device for mounting external equipment, including a pocket reservoir according to any one of the preceding claims, wherein the dome includes fins (29a), for fastening the adaptor (40) itself provided with internal fastening ramps (42a, 42b) complementary to said fins.

7. Pocket reservoir and adaptor device according to claim 6, wherein the fins and the ramps form a quarter-turn fastening device.

8. Pocket reservoir and adaptor device for mounting external equipment, including a pocket reservoir according to any one of claims 1 to 5, wherein the dome includes an external thread for fastening the adaptor itself provided with a complementary internal thread with or without a stop.

9. Pocket reservoir and adaptor device according to claim 6, 7 or 8, wherein the adaptor (40) includes a rear part for gripping (41) and fastening on the dome and a front part (43) for fastening an accessory provided with a standard external thread (44).

10. Pressurised product dispenser casing including a refillable dispenser casing (10) receiving a pocket reservoir according to any one of claims 1 to 5 or a pocket reservoir and adaptor device according to any one of claims 6 to 9 and wherein the flange (27) is positioned on the upper edge (12) of the refillable dispenser (10) and is pressed in a sealed manner against this upper edge by a clamping ring (70) that screws onto a screw pitch (11) of the refillable dispenser casing (10), said degassing holes opening out into said refillable dispenser casing.
